# EUROPÄISCHE PATENTSCHRIFT

(11) **EP 3 007 590 B1**
(45) Veröffentlichungstag und Bekanntmachung des Hinweises auf die Patenterteilung: **18.02.2026**
(21) Anmeldenummer: 14744442.6
(22) Anmeldetag: 12.06.2014
(51) Int. Cl.: A47C 7/48, A47C 7/40

(54) **STUHL**
CHAIR
CHAISE

(30) Priorität: 12.06.2013 DE 202013005282 U
(43) Veröffentlichungstag der Anmeldung: 20.04.2016
(73) Patentinhaber: Brodbeck, Stefan, 81543 München (DE)
(72) Erfinder: Brodbeck, Stefan, 81543 München (DE)
(74) Vertreter: Reichert & Lindner Partnerschaft Patentanwälte
(86) Internationale Anmeldenummer: PCT/DE2014/000299
(87) Internationale Veröffentlichungsnummer: WO 2014/198255

(56) Entgegenhaltungen:
- EP-A1- 2 698 078
- JP-A- 2006 095 144
- JP-A- H 119 375
- US-A- 2 547 455
- US-A- 2 796 920

## Beschreibung

Die vorliegende Erfindung betrifft einen Stuhl nach jedem der Oberbegriffe der Ansprüche 1 und 2.

Ein Stuhl enthält allgemein ein Untergestell, eine darauf abgestütztes Sitzteil mit einer Sitzfläche und eine Rückenlehne, die im Bereich eines Randes der Sitzfläche zumindest in etwa senkrecht zur Sitzfläche angeordnet ist und eine Anlagefläche für den Rücken einer auf dem Stuhl sitzenden Person enthält.

Um bequeme Bewegungen des Oberkörpers einer auf dem Stuhl sitzenden Person zu ermöglichen gibt es verschiedene Mechanismen für die Rückenlehne, so dass diese einer Bewegungen des Oberkörpers in einem vorgegebenen Umfang folgt. Weit verbreitet vor allem bei Bürostühlen sind Mechaniken, die eine Rückwärtsbewegung der Rückenlehne gegen eine Rückstellkraft zulassen. Ferner ist aus der Praxis ein Stuhl mit einer Rückenlehne bekannt geworden, die sich durch ein Elastikelement, wie z.B. ein Gummigelenk, in sich elastisch verwinden kann.

Bei Stühlen ist immer zwischen einerseits Stabilität und Stützfunktion und andererseits Bequemlichkeit abzuwägen. Ein Stuhl, dessen Rückenlehne jede Bewegung einer darauf sitzenden Person mit oder ohne Gegenkraft mitmacht ist vor allem bei längerem arbeitsbedingtem darauf Sitzen ebenso wenig optimal, wie ein Stuhl mit einer gänzlich starr positionierten Rückenlehne. Ferner werden Stühle durch aufwendige Mechanismen für die Rückenlehnenbewegbarkeit sehr teuer, so dass sich viele Anwender solche Stühle nicht leisten oder leisten können.

Aus der JPH119375A ist ein Gesundheitsstuhl bekannt, der mit einem Hin- und Herbewegungsmechanismus auf der Rückseite des Rückenlehnenteils ausgestattet ist, sodass sich der Rückenlehnenteil drehen oder linear nach links und rechts bewegen kann.

Die JP2006095144A offenbart Stühle, die von Menschen mit Behinderungen und älteren Menschen genutzt werden, wie insbesondere einen Massagestuhl mit einer Rückenlehnenfläche und einem Rückenlehnenabschnitt sowie einem Rückenlehnenstützteil, der ihn stützt und frei entlang eines Bogens rotieren kann. Eine erste Steuereinheit steuert die Rotation des Rückenlehnenabschnitts, eine zweite Steuereinheit steuert die Rotation des Rückenlehnenstützteils und eine dritte Steuereinheit steuert die Neigung des Rückenlehnenstützteils in Vorwärts-Rückwärts-Richtung.

In der EP2698078A1 geht es um ein Elastomer-Lager für ein Bürositzmöbel, insbesondere zur punktuellen Befestigung eines Sitzmöbelelements an dem Bürositzmöbel.

Die Offenbarung der US2796920A betrifft einen Haltungsstuhl mit einer Rückenlehne, die mittels einer Polsteranordnung, die eine abgerundete Schale, einen O-Ring und einen in der Schale montierten konischen Bolzen umfasst, lösbar mit einer Rückenstütze verbunden.

Die US2547455A befasst sich mit einem Haltungsstuhl, der so konstruiert ist, dass der Sitzrahmen nicht nur relativ zum Untersatz drehbar ist, sondern auch relativ zur Rückenlehne nach oben und unten sowie vor und zurück verstellt werden kann; die Rückenlehne wiederum ist selektiv für eine Kippbewegung einstellbar, die auf verschiedene auf die Rückenlehne ausgeübte Körperdrücke reagiert. Ziel der Erfindung ist es, einen Stuhl mit einer Rückenlehne zu schaffen, bei der auf einfache Weise eine Bewegbarkeit entsprechend Bewegungen einer auf dem Stuhl sitzenden Person realisiert ist, um gleichermaßen die Bequemlichkeit, aber auch die Stützfunktion zu erhöhen.

Dieses Ziel wird mit einem Stuhl sowohl nach dem Anspruch 1, als auch nach dem Anspruch 2 erreicht.

Ein solcher Stuhl enthält gattungsgemäß ein Untergestell, eine darauf abgestütztes Sitzteil mit einer Sitzfläche und eine Rückenlehne, die im Bereich eines Randes des Sitzteils zumindest in etwa senkrecht zur Sitzfläche angeordnet ist und eine Anlagefläche für den Rücken einer auf dem Stuhl sitzenden Person enthält, wobei die Rückenlehne so ausgelegt ist, dass sie um eine zur Anlagefläche der Rückenlehne beispielsweise zumindest in etwa senkrecht verlaufende Schwenkachse seitwärts schwenkbar ist. Vorzugsweise weitere alternative oder individuell kombinierbare Ausgestaltungen sind in den abhängigen Ansprüchen angegeben.

Erfindungsgemäße oder weiterbildende Ausgestaltungen enthalten:
- die Schwenkachse verläuft statt senkrecht durch die Anlagefläche unter einem Winkel im Bereich von 60° bis 120°, vorzugsweise 70° bis 110°, insbesondere bevorzugt 80° bis 100°, zur Senkrechten auf den Boden, auf dem der Stuhl steht,
- die Schwenkachse ist erfindungsgemäß im Bereich von ca. 2 cm bis ungefähr 15 cm, bevorzugt etwa 5 cm bis ca. 7 cm, oberhalb der Sitzfläche angeordnet,
- die Schwenkachse kann in einem vorgegebenen Umfang relativ zum Sitzteil und/oder zur Rückenlehne höhenverstellbar sein,
- es sind erfindungsgemäß Rückstelleinrichtungen vorgesehen, durch die die Rückenlehne in eine mittige Normalposition gedrängt wird, wobei die Rückstelleinrichtungen progressive Kraftkennlinien haben und zusätzlich eine vorgegebene oder vorgebbare Rückstellkraft aufweisen können,
- es sind Arretiereinrichtungen vorgesehen, die die Rückenlehne in einer mittigen Normalposition halten und ein seitliches Verschwenken der Rückenlehne erst ab einer vorgegebenen oder vorgebbaren Verstellkraft zulassen,
- es sind insbesondere einstellbare Schwenkbegrenzungen für die seitliche Schwenkbewegung der Rückenlehne vorgesehen, und
- der Rückenlehne sind können Armlehnen zugeordnet sein, die sich zusammen mit der Rückenlehne seitlich verschwenken.

Bevorzugte und/oder vorteilhafte Ausgestaltungen der Erfindung und ihrer einzelnen Aspekte ergeben sich aus den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einer schematischen Seitenansicht ein erstes Ausführungsbeispiel eines Stuhls veranschaulicht,
- Fig. 2: in einer schematischen Rückseitenansicht den Stuhl gemäß dem ersten Ausführungsbeispiel aus der Fig. 1 mit der Rückenlehne in der mittigen Normalposition sowie gestrichelt in seitlichen Schwenkpositionen veranschaulicht,
- Fig. 3: in einer schematischen Seitenansicht ein zweites Ausführungsbeispiel eines Stuhls veranschaulicht, und
- Fig. 4: in einer schematischen Rückseitenansicht den Stuhl gemäß dem zweiten Ausführungsbeispiel aus der Fig. 3 mit der Rückenlehne in der mittigen Normalposition sowie gestrichelt in seitlichen Schwenkpositionen veranschaulicht.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit einem konkreten Ausführungsbeispiel angeben und/oder dargestellt sind, sind nicht auf dieses Ausführungsbeispiel oder die Kombination mit den übrigen Merkmalen dieses Ausführungsbeispiels beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In den Fig. 1 und 2 ist ein erstes Ausführungsbeispiel eines Stuhls 1 jeweils schematisch in einer Seitenansicht bzw. in einer Rückseitenansicht gezeigt. Bei dem Stuhl 1 dieses ersten Ausführungsbeispiels handelt es sich um einen Bürodrehstuhl.

Der Stuhl 1 enthält ein Untergestell 2, das in für Bürodrehstühle üblicher Weise ein Drehkreuz 3 mit fünf Armen 4 aufweist, die von einer gemeinsamen Halteachse 5 ausgehen und an ihren freien Enden 6 je eine um 360° schwenkbare Rolle 7 haben. Ein Sitzteil 8 mit einer Sitzfläche 9 ist auf der Halteachse 5 des Untergestells 2 am oberen Ende drehbar abgestützt. Die Art dieser Abstützung (nicht gezeigt) kann jegliche bekannte Ausgestaltung haben und insbesondere Verstelleinrichtungen und Kippeinrichtungen sowie Arretier- und Feststelleinrichtungen für das Sitzteil 8 enthalten. Auf die Art dieser Abstützung des Sitzteils 8 auf der Halteachse 5 wird hier nicht weiter eingegangen, da solche Abstützungen z.B. zum Kippen, gefederten Schwingen, Vorwärts/Rückwärtseinstellen u.v.m. dem Fachmann ohne weiteres bekannt sind und der Fachmann zweckentsprechend jede bekannte geeignete Abstützungsbauart auswählen, umsetzen und einsetzen kann, ohne dafür selbst erfinderisch tätig werden zu müssen. Deshalb wird auf die Ausgestaltung solcher Abstützungen hier nicht weiter eingegangen.

Beim vorliegenden ersten Ausführungsbeispiel ist an der Halteachse 5 im Bereich von deren oberen Ende, an dem das Sitzteil 8 über die Abstützung (nicht gezeigt) angebracht ist, eine Lehnenhaltevorrichtung H angebracht, und zwar so, dass sie sich einheitlich zusammen mit dem Sitzteil 8 an der Halteachse 5 dreht. Die Lehnenhaltevorrichtung H hat bei diesem ersten Ausführungsbeispiel allgemein eine L-Form mit zwei gegeneinander abgewinkelten Schenkelteilen in Form eines Untergestellbefestigungsschenkels 10 und eines Lehnenbefestigungsschenkels 11. Der Untergestellbefestigungsschenkel 10 der Lehnenhaltevorrichtung H ist an der Halteachse 5 im Bereich von deren oberen Ende angebracht, an dem das Sitzteil 8 über die Abstützung (nicht gezeigt) angebracht ist, so dass sich die Lehnenhaltevorrichtung H einheitlich zusammen mit dem Sitzteil 8 und deren Abstützung (nicht gezeigt) an der Halteachse 5 dreht. Ohne Beschränkung könnte die Lehnenhaltevorrichtung H aber auch an dem Sitzteil 8 oder deren Abstützung (nicht gezeigt) angebracht sein.

Der Untergestellbefestigungsschenkel 10 der Lehnenhaltevorrichtung H hat eine solche Länge, dass der bei auf einem ebenen Boden stehendem Stuhl 1 abgewinkelt nach oben von ihm abstehende Lehnenbefestigungsschenkel 11 außerhalb eines Randes 12 des Sitzteils 8 über dessen Sitzfläche 9 nach oben vorsteht.

An dem Lehnenbefestigungsschenkel 11 der Lehnenhaltevorrichtung H ist über eine Schwenkachse 13 eine Rückenlehne 14 angebracht, die im Bereich des Randes 12 des Sitzteils 8 zumindest in etwa senkrecht zur Sitzfläche 9 angeordnet ist und eine Anlagefläche 15 für den Rücken (nicht gezeigt) einer auf dem Stuhl 1 sitzenden Person (nicht gezeigt) enthält. Die Rückenlehne 14 ist durch die Anbringung an dem Lehnenbefestigungsschenkel 11 über die Schwenkachse 13 so ausgelegt, dass sie um die zur Anlagefläche 15 der Rückenlehne 14 zumindest in etwa senkrecht verlaufende Schwenkachse 13 seitwärts schwenkbar ist.

Der Vollständigkeit halber wird darauf hingewiesen, dass sowohl die Sitzfläche 9 als auch die Anlagefläche 15 für den Rücken keine flachen, ebenen, unkonturierten Flächen sein müssen. Diese Flächen können schon durch die Formgebungen von Sitzteil 8 und Rückenlehne 14, bevorzugt aber ggf. zusätzlich durch entsprechende Polsterungen (nicht bezeichnet) an Gesäß und Oberschenkel bzw. an den Rücken einer den Stuhl 9 nutzenden Person angepasste Formgebungen aufweisen.

Insoweit in den vorliegenden Unterlagen von Richtungen relativ zu einer oder beiden dieser Flächen die Rede ist, ist für den Fachmann ohne weiteres verständlich, dass sich diese Richtung auf eine Fläche bezieht, die in dem Punkt, für den die Richtungsrelation angegeben ist, für die Funktion der jeweiligen Fläche repräsentativ ist. Insbesondere für die Richtung der Schwenkachse 13 relativ zur Anlagefläche 15 der Rückenlehne 14 bedeutet dies, dass sie anders ausgedrückt durch die Anlagefläche und unter einem Winkel im Bereich von 60° bis 120° zur Senkrechten auf den Boden verläuft, auf dem der Stuhl 1 steht, wenn die Rückenlehne 14 in einer Normalstellung steht, in der sie weder seitlich um die Schwenkachse 13 verschwenkt noch mittels eventuell vorhandener Lehnen-Kipp- oder Schwingeinrichtungen vorwärts oder rückwärts verstellt ist.

Die vorliegende Erfindung, d.h. die Ausgestaltung eines Stuhls mit einer Schwenkachse für die Rückenlehne, so dass letztere seitlich verschwenkt werden kann, kann kombiniert werden mit allen Ausgestaltungen für eine Schwenk- oder Schwingbewegung der Rückenlehne in Vorwärts- und Rückwärtsrichtung. Beispielsweise kann der Lehnenbefestigungsschenkel 11 der Lehnenhaltevorrichtung H als beweglicher Rückenstab ausgebildet sein, der eine Vorwärts- und Rückwärtsbewegung der Rückenlehne ermöglicht, wie z.B. ein Zurücklehnen aus einer Normalposition nach hinten mit einem definiertem Öffnungswinkel. Entsprechende Einrichtungen und Ausgestaltungen, wie beispielsweise eine Syncronmechanik, sind dem Fachmann ohne weiteres bekannt und der Fachmann kann zweckentsprechend jede bekannte geeignete Abstützungsbauart auswählen, umsetzen und einsetzen, ohne dafür selbst erfinderisch tätig werden zu müssen. Deshalb wird auf die Ausgestaltung solcher Vorwärts- und Rückwärtsmechaniken für die Rückenlehne hier nicht weiter eingegangen.

In üblicher Weise ist die Halteachse 5 teleskopartig ausgestaltet, so dass darüber das Sitzteil 8 insbesondere zusammen mit der Rückenlehne 13 höhenverstellbar sind. Diese Höhenverstellbarkeit sowie Federungen des Sitzteils 8 auf der oder über die Halteachse kann der Fachmann in jeglicher geeigneten Bauart dem Stand der Technik entnehmen, ohne dafür selbst erfinderisch tätig werden zu müssen. Deshalb wird auf die Ausgestaltung solcher Höhenverstellmöglichkeiten für das Sitzteil hier nicht weiter eingegangen.

Wesentlich ist bei dem Stuhl 1 der vorliegenden Erfindung ist die schwenkbare Anordnung der Rückenlehne 14 an der Schwenkachse 13, wodurch ein hin und her Bewegen nach rechts und links ermöglicht ist, wenn eine auf dem Stuhl 1 sitzende Person mit dem Rücken an die Rückenlehne angelehnt ist. Dadurch ist die auf dem Stuhl 1 sitzende Person auch bei Seitwärtsbewegungen mit dem Rücken an der Rückenlehne 14 abgestützt und es wird vermieden, dass bei solchen Seitwärtsbewegungen der Rücken nach hinten unabgestützt ist, sich der Rücken verwindet und nach hinten krümmt und die Kante der Rückenlehne 14 in den Rücken gedrückt wird.

Erfindungsgemäß sind Rückstelleinrichtungen (nicht gezeigt) vorgesehen, über die auf die seitlich verschwenkte Rückenlehne 14 eine Gegen- oder Rückstellkraft in Richtung auf eine mittige unverschwenkgte Normalposition der Rückenlehne 14 aufgebracht wird. Solche Rückstelleinrichtungen können direkt in der Schwenkachse 13 integriert oder als gesonderte Einrichtungen vorgesehen sein. Beispiele für Rückstelleinrichtungen sind beidseitig wirkende Biege- oder Torsionsstäbe aus Federstahl oder einseitig wirkende Druckfedern, Gummiblöcke und vieles ähnliches mehr. Diese Rückstelleinrichtungen haben den Vorteil, dass sie das Aufrichten der auf dem Stuhl 1 sitzenden Person aus einer seitlich gebeugten Position in eine der Normalposition der Rückenlehne entsprechende aufrechte Position unterstützen.

Dabei ist erfindungsgemäß vorgesehen, dass die Rückstelleinrichtungen progressive Kraftkennlinien haben, wodurch eine Anpassung an bestimmte Anwendungswerfordernisse und individuelle Anwender möglich ist. Zu diesen Zwecken kann weiter mit Vorteil vorgesehen sein, dass die Rückstelleinrichtungen eine vorgegebene oder vorgebbare Rückstellkraft aufweisen, was beispielsweise bei der Verwendung eines Biegestabes aus Federstahl durch Verstellen dessen wirksamer Länge realisiert werden kann. Noch eine weitere vorteilhafte Ausgestaltung besteht darin, dass die Rückstelleinrichtungen derart sind, dass bei verschwenkter aber unbelasteter Rückenlehne eine gedämpfte Rückstellung der Rückenlehne in die Normalposition erfolgt. Über die Rückstelleinrichtungen kann beispielsweise auch geregelt werden, wie weit und leicht oder stark sich die Rückenlehne 14 um die Schwenkachse 13 nach rechts oder links drehen lässt.

Alternativ oder zusätzlich können auch Arretiereinrichtungen (nicht gezeigt) vorgesehen sein, die die Rückenlehne 14 insbesondere in der mittigen Normalposition (in der Fig. 2 mit durchgehender Linie eingezeichnet) halten und ein seitliches Verschwenken der Rückenlehne 14 erst ab einer vorgegebenen oder vorgebbaren Verstellkraft zulassen. Damit kann vermieden werden, dass die Rückenlehne 14 auch bei kleinen leichten Seitwärtsbewegungen einer auf dem Stuhl 1 sitzenden Person solche Seitwärtsbewegungen mitmacht. Stattdessen wird eine erhöhte Stabilität und Stützfunktion für den Rücken der auf dem Stuhl 1 sitzenden Person bei leichten Seitwärtsbewegungen erreicht. Arretiereinrichtungen können vorzugsweise eine individuell einstellbare Lösekraft aufweisen und/oder auch ein Schwenkpositionen der Rückenlehne 14 vorgesehen oder einstellbar sein.

Noch eine weitere vorteilhafte Gestaltung besteht in insbesondere einstellbaren Schwenkbegrenzungen (nicht gezeigt) für die seitliche Schwenkbewegung der Rückenlehne 14. Damit kann eine Überlastung von Schwenkachse 13 und/oder Rückstelleinrichtungen sowie die Gefahr vermieden werden, dass die Standsicherheit des Stuhls 1 durch zu großes Verschwenken der Rückenlehne 14 und damit einer auf dem Stuhl 1 sitzenden Person nicht mehr gegeben ist. Solche Schwenkbegrenzungen können beispielsweise durch einfache Buchsen oder Gummistopfen realisiert sein.

Je nach den übrigen Ausgestaltungen des Stuhls 1 kann die Schwenkachse 13 auch beispielsweise in dem Sitzteil 8 verankert sein. Es ist jedenfalls erfindungsgemäß vorgesehen, dass die Schwenkachse im Bereich von ca. 2 cm bis ungefähr 15 cm, bevorzugt etwa 5 cm bis ca. 7 cm, oberhalb der Sitzfläche angeordnet ist. Im Zusammenhang damit kann zur individuellen Anpassung des Stuhls 1 an einen konkreten Anwender mit Vorteil vorgesehen sein, dass die Schwenkachse 13 in einem vorgegebenen Umfang relativ zum Sitzteil 8 und/oder zur Rückenlehne 14 höhenverstellbar ist. Die Einstellbarkeit der vertikalen oder Höhenposition von Schwenkachse 13 und/oder Rückenlehne 14 kann z.B. durch einen Schnappmechanissmus, eine arretierbare Rasterung, einen Magneten oder ein Reibungselement zur Positionsfixierung von Schwenkachse 13 und/oder Rückenlehne 14 in einer von mehreren Höhenpositionen realisiert sein.

Eine weitere vorteilhafte Ausgestaltung besteht darin, dass der Rückenlehne 14 Armlehnen (nicht gezeigt) zugeordnet sind, die sich zusammen mit der Rückenlehne 14 seitlich verschwenken. Damit wird als Vorteil erreicht, dass gewünschte/vorhandene Armlehnen bei der Seitwärtsbewegung der auf dem Stuhl 1 sitzenden Person nicht im Weg sind und sich beispielsweise in die Seite dieser Person drücken, sondern gleichsam "abtauchen". Die Anbindung von Armlehnen an die Rückenlehne 14 kann auch abschaltbar, umschaltbar oder umsteckbar sein, um dem Anwender auch die Möglichkeit zu geben, sich mit seitlichem Verschwenken der Rückenlehne 14 in den Stuhl zu "lümmeln" und dabei die stehenbleibende Armlehne als Anlage zu nutzen.

In den Fig. 3 und 4 ist ein zweites Ausführungsbeispiel eines Stuhls 1 jeweils schematisch in einer Seitenansicht bzw. in einer Rückseitenansicht gezeigt. Bei dem Stuhl 1 dieses zweiten Ausführungsbeispiels handelt es sich um einen - im Vergleich zum fahrbaren, drehbaren und vorwärts/rückwärts schwenkbaren Bürostuhl - starren Besucher-, Konferenz- oder Esstischstuhl o.dgl., der auch als so genannter "Freischwinger" gestaltet sein kann.

In Bezug auf das erste Ausführungsbeispiel bei dem zweiten Ausführungsbeispiel gleiche oder ähnliche oder gleich oder ähnlich wirkende Teile sind mit jeweils denselben Bezugszeichen versehen.

Nachfolgend wird nur auf die Aspekte eingegangen, hinsichtlich derer sich das zweite Ausführungsbeispiel vom ersten Ausführungsbeispiel unterscheidet. Insbesondere sind alle möglichen Ausgestaltungen, Variationen, Modifikationen, Substitutionen und Kombinationen, die im Zusammenhang mit dem ersten Ausführungsbeispiel gezeigt und erläutert wurden, auch bei den entsprechenden Teilen und Komponenten des zweiten Ausführungsbeispiels möglich und entsprechende wiederholende Ausführungen dazu sind der Übersichtlichkeit halber weggelassen.

Bei dem Stuhl 1 des zweiten Ausführungsbeispiels ist das Untergestell 2 aus vier Stuhlbeinen 16 mit oben dazwischen verlaufenden Haltestäben 17, worauf das Sitzteil 8 mit der Sitzfläche 9 in üblicher Weise fest angebracht ist. Das Untergestell 2 kann aber beispielsweise auch eine Rohrkonstruktion gemäß dem Prinzip des "Freischwingers" oder jegliche andere Konstruktion sein.

An der Konstruktion aus Stuhlbeinen 16 und oben dazwischen verlaufenden Haltestäben 17 und/oder an dem Sitzteil 8 ist die Lehnenhaltevorrichtung H angebracht, die wie beim ersten Ausführungsbeispiel allgemein eine L-Form mit zwei gegeneinander abgewinkelten Schenkelteilen in Form des Untergestellbefestigungsschenkels 10 und des Lehnenbefestigungsschenkels 11 hat. Der Untergestellbefestigungsschenkel 10 der Lehnenhaltevorrichtung H ist an der Konstruktion aus Stuhlbeinen 16 und oben dazwischen verlaufenden Haltestäben 17 und/oder an dem Sitzteil 8 angebracht.

Der Untergestellbefestigungsschenkel 10 der Lehnenhaltevorrichtung H hat eine solche Länge, dass der bei auf einem ebenen Boden stehendem Stuhl 1 abgewinkelt nach oben von ihm abstehende Lehnenbefestigungsschenkel 11 außerhalb eines Randes 12 des Sitzteils 8 über dessen Sitzfläche 9 nach oben vorsteht.

An dem Lehnenbefestigungsschenkel 11 der Lehnenhaltevorrichtung H ist über eine Schwenkachse 13 die Rückenlehne 14 angebracht, die im Bereich des Randes 12 des Sitzteils 8 zumindest in etwa senkrecht zur Sitzfläche 9 angeordnet ist und die Anlagefläche 15 für den Rücken (nicht gezeigt) einer auf dem Stuhl 1 sitzenden Person (nicht gezeigt) enthält. Die Rückenlehne 14 ist durch die Anbringung an dem Lehnenbefestigungsschenkel 11 über die Schwenkachse 13 so ausgelegt, dass sie um die zur Anlagefläche 15 der Rückenlehne 14 zumindest in etwa senkrecht verlaufende Schwenkachse 13 seitwärts schwenkbar ist. Anders ausgedrückt ist die Schwenkachse 13 relativ zur Anlagefläche 15 der Rückenlehne 14 so angeordnet, dass sie durch die Anlagefläche und unter einem Winkel im Bereich von 60° bis 120° zur Senkrechten auf den Boden verläuft, auf dem der Stuhl 1 steht, wenn die Rückenlehne 14 in einer Normalstellung steht, in der sie weder seitlich um die Schwenkachse 13 verschwenkt noch mittels eventuell vorhandener Lehnen-Kipp- oder Schwingeinrichtungen vorwärts oder rückwärts verstellt ist.

Die Lehnenhaltevorrichtung H kann bei diesem zweiten Ausführungsbeispiel, wie auch beim vorher unter Bezugnahme auf die Fig. 1 und 2 erläuterten ersten Ausführungsbeispiel selbst elastisch beispielsweise aus ausreichend starkem Federstahl ausgebildet sein, um eine Nachgiebigkeit der Rückenlehne 14 in bezogen auf eine auf dem Stuhl 1 sitzende Person Rückwärtsrichtung zu realisieren.

Durch die Schwenkachse 13 sind einerseits das Untergestell 2 samt Sitzteil 8 und andererseits die Rückenlehne 14 gelenkig so miteinander verbunden, dass die Rückenlehne 14 gegenüber dem Sitzteil 8 seitlich um die Schwenkachse 13 verschwenkt werden kann.

Die Schwenkachse 13 ist dazu so angeordnet, dass sie die Rückenlehne 14 knapp über der Sitzhöhe, d.h. der Sitzfläche 9, relativ zu Untergestell 2 und Sitzteil 8 schwenkbar lagert, so dass ein definiertes seitliches hin und her Schwingen der Rückenlehne 14 um die Schwenkachse 13 ermöglicht ist.

Soweit in den vorliegenden Unterlagen von einer Schwenkachse 13 die Rede ist, ist damit keine mathematische Achse gemeint, sondern ein Schwenkgelenk, das durch ein Gleitlager, Kugellager, o.ä. realisiert sein kann. Andere mögliche Bauformen für das Schwenkgelenk sind ein Stück Gummi oder anderes elastisches Material, das insbesondere durch Formgebung und/oder Bewehrung mit Einlagen so gestaltet ist, dass eine wesentliche Bewegungsmöglichkeit nur in die genannten seitlichen Richtungen für das erfindungsgemäße Verschwenken der Rückenlehne 14 besteht, oder ein Federstahlelement o.ä., womit dann gleichzeitig die Rückstelleinrichtungen funktional in die Schwenkachse 13 inkorporiert sind.

Die Schwenkachse 13 kann auch so gestaltet oder mit zusätzlichen Einrichtungen versehen sein, dass eine Gegenkraft gegen ein Verschwenken der Rückenlehne 14 damit eingestellt werden kann, was eine Anpassung an individuelle Bedürfnisse konkreter Anwender ermöglicht. Solche Einrichtungen zum Einstellen einer Gegenkraft gegen das Verschwenken der Rückenlehne 14 können beispielsweise Gummielemente mit durch Quetschen einstellbarer Reibung sein.

Je nach Platzverhältnissen und Designwünschen kann die Schwenkachse 13 vor, in oder hinter der Rückenlehne 14 angeordnet sein. Beispielsweise kann die Schwenkachse 13 auch in oder unter einem Polster (nicht bezeichnet) der Rückenlehne 14 verborgen sein. Eine weitere bevorzugte Ausgestaltung besteht darin, dass die Rückenlehne 14 eine maximale Breite von ca. 25 cm bis etwa 40 cm, vorzugsweise ungefähr 28 cm bis ca. 35 cm, insbesondere von etwa 30 cm hat.

## Patentansprüche

1. Stuhl (1) mit einem Untergestell (2), einem darauf abgestützten Sitzteil (8) mit einer Sitzfläche (9) und einer Rückenlehne (14), die im Bereich eines Randes des Sitzteils (8) zumindest in etwa senkrecht zur Sitzfläche (9) angeordnet ist und eine Anlagefläche (15) für den Rücken einer auf dem Stuhl (1) sitzenden Person enthält,
wobei die Rückenlehne (14) so ausgelegt ist, dass sie um eine zur Anlagefläche (15) der Rückenlehne (14) zumindest in etwa senkrecht verlaufende Schwenkachse (13) seitwärts schwenkbar ist, so dass ein hin und her Bewegen nach rechts und links ermöglicht ist, wenn eine auf dem Stuhl (1) sitzende Person mit dem Rücken an die Rückenlehne (14) angelehnt ist,
**dadurch gekennzeichnet,**
**dass** die Schwenkachse (13) im Bereich von ca. 2 cm bis ungefähr 15 cm oberhalb der Sitzfläche (9) angeordnet ist, und dass Rückstelleinrichtungen vorgesehen sind, durch die die Rückenlehne (14) in eine mittige Normalposition gedrängt wird, wobei die Rückstelleinrichtungen progressive Kraftkennlinien haben.

2. Stuhl (1) mit einem Untergestell (2), einem darauf abgestützten Sitzteil (8) mit einer Sitzfläche (9) und einer Rückenlehne (14), die im Bereich eines Randes des Sitzteils (8) zumindest in etwa senkrecht zur Sitzfläche (9) angeordnet ist und eine Anlagefläche (15) für den Rücken einer auf dem Stuhl (1) sitzenden Person enthält,
wobei die Rückenlehne (14) so ausgelegt ist, dass sie um eine Schwenkachse (13) seitwärts schwenkbar ist, die durch die Anlagefläche (15) und unter einem Winkel im Bereich von 60° bis 120° zur Senkrechten auf den Boden verläuft, auf dem der Stuhl (1) steht, so dass ein hin und her Bewegen nach rechts und links ermöglicht ist, wenn eine auf dem Stuhl (1) sitzende Person mit dem Rücken an die Rückenlehne (14) angelehnt ist,
**dadurch gekennzeichnet,**
**dass** die Schwenkachse (13) im Bereich von ca. 2 cm bis ungefähr 15 cm oberhalb der Sitzfläche (9) angeordnet ist, und dass Rückstelleinrichtungen vorgesehen sind, durch die die Rückenlehne (14) in eine mittige Normalposition gedrängt wird, wobei die Rückstelleinrichtungen progressive Kraftkennlinien haben.

3. Stuhl (1) nach Anspruch 2,
**dadurch gekennzeichnet,**
**dass** die Schwenkachse (13) unter einem Winkel im Bereich von 70° bis 110° zur Senkrechten auf den Boden verläuft, auf dem der Stuhl (1) steht.

4. Stuhl (1) nach Anspruch 3,
**dadurch gekennzeichnet,**
**dass** die Schwenkachse (13) unter einem Winkel im Bereich von 80° bis 100° zur Senkrechten auf den Boden verläuft, auf dem der Stuhl (1) steht.

5. Stuhl (1) nach einem der vorhergehenden Ansprüche,
**dadurch gekennzeichnet,**
**dass** die Schwenkachse (13) im Bereich von etwa 5 cm bis ca. 7 cm oberhalb der Sitzfläche (9) angeordnet ist.

6. Stuhl (1) nach einem der vorhergehenden Ansprüche,
**dadurch gekennzeichnet,**
**dass** die Schwenkachse (13) in einem vorgegebenen Umfang relativ zum Sitzteil (8) und/oder zur Rückenlehne (14) höhenverstellbar ist.

7. Stuhl (1) nach einem der vorhergehenden Ansprüche,
**dadurch gekennzeichnet,**
**dass** die Rückstelleinrichtungen eine vorgebbare Rückstellkraft aufweisen.

8. Stuhl (1) nach einem der vorhergehenden Ansprüche,
**dadurch gekennzeichnet,**
**dass** Arretiereinrichtungen vorgesehen sind, die die Rückenlehne (14) in einer mittigen Normalposition halten und ein seitliches Verschwenken der Rückenlehne (14) erst ab einer vorgegebenen oder vorgebbaren Verstellkraft zulassen.

9. Stuhl (1) nach einem der vorhergehenden Ansprüche,
**dadurch gekennzeichnet,**
**dass** Schwenkbegrenzungen für die seitliche Schwenkbewegung der Rückenlehne (14) vorgesehen sind.

10. Stuhl (1) nach Anspruch 9,
**dadurch gekennzeichnet,**
**dass** die Schwenkbegrenzungen für die seitliche Schwenkbewegung der Rückenlehne (14) einstellbar sind.

## Claims

1. Chair (1) with a stand (2), a thereon supported seat part (8) having a seat surface (9), and a backrest (14) which is arranged at least approximately perpendicular to the seat surface (9) in the region of an edge of the seat (8) and includes a contact surface (15) for the back of a person sitting on the chair (1),
wherein the backrest (14) being adapted to pivot sideways about a pivot axis (13) extending at least approximately perpendicular to the contact surface (15) of the backrest (14), so that a to and fro movement to the right and left is possible when a person sitting on the chair (1) is leaning with its back against the backrest (14),
**characterized**
**in that** the pivot axis (13) is arranged in the region from approximately 2 cm to approximately 15 cm above the seat surface (9), and
**in that** return means are provided by which the backrest (14) is forced into a central normal position, wherein the return means have progressive force characteristics.

2. Chair (1) with a stand (2), a thereon supported seat part (8) having a seat surface (9), and a backrest (14) which is arranged at least approximately perpendicular to the seat surface (9) in the region of an edge of the seat (8) and includes a contact surface (15) for the back of a person sitting on the chair (1),
wherein the backrest (14) being adapted to pivot sideways about a pivot axis (13) extending through the contact surface (15) and at an angle in the range of 60° to 120° to the perpendicular to the floor on which the chair (1) stands, so that a back-and-forth movement to the right and left is possible when a person sitting on the chair (1) is leaning with its back against the backrest (14), **characterized**
**in that** the pivot axis (13) is arranged in the region from approximately 2 cm to approximately 15 cm above the seat surface (9), and
**in that** return means are provided by which the backrest (14) is forced into a central normal position, wherein the return means have progressive force characteristics.

3. Chair (1) according to claim 2,
**characterized**
**in that** the pivot axis (13) extends at an angle in the range of 70° to 110° to the perpendicular to the floor on which the chair (1) stands.

4. Chair (1) according to claim 3,
**characterized**
**in that** the pivot axis (13) extends at an angle in the range of 80° to 100° to the perpendicular to the floor on which the chair (1) stands.

5. Chair (1) according to anyone of the preceding claims,
**characterized**
**in that** the pivot axis (13) is arranged in the region from approximately 5 cm to approximately 7 cm above the seat surface (9).

6. Chair (1) according to anyone of the preceding claims,
**characterized**
**in that** the pivot axis (13) is height-adjustable within a specified range relative to the seat part (8) and/or the backrest (14).

7. Chair (1) according to anyone of the preceding claims,
**characterized**
**in that** the return means have a predeterminable return force.

8. Chair (1) according to anyone of the preceding claims,
**characterized**
**in that** locking means are provided which hold the backrest (14) in a central normal position and only allow lateral pivoting of the backrest (14) from a predetermined or predeterminable adjusting force.

9. Chair (1) according to anyone of the preceding claims,
**characterized**
**in that** that pivot limits are provided for the lateral pivot movement of the backrest (14).

10. Chair (1) according to claim 9,
**characterized**
**in that** that the pivot limits for the lateral pivot movement of the backrest (14) are adjustable.

## Revendications

1. Chaise (1) comportant un piètement (2), une part assise (8) supportée par celui-ci avec une surface d'assise (9) et un dossier (14) disposé approximativement perpendiculaire à la surface d'assise (9) au niveau d'un bord de l'assise (8) et comportant une surface de contact (15) pour le dos de la personne assise sur la chaise (1),
cependant le dossier (14) est conçu pour pivoter latéralement autour d'un axe de pivotement (13) approximativement perpendiculaire à sa surface de contact (15), permettant ainsi un mouvement d'allers et retour vers la droite et la gauche lorsqu'une personne assise sur la chaise (1) s'appuie contre le dossier (14) avec sa dose, caractérisée
en se que l'axe de pivotement (13) est situé dans la région environ 2 cm et environ 15 cm au-dessus de la surface d'assise (9), et
par se que des dispositifs de rappel sont prevus permettent de ramener le dossier (14) en position normale centrale cependant ces dispositifs de réinitialisation exercent une force progressive.

2. Chaise (1) comportant un piètement (2), une part assise (8) supportée par celui-ci avec une surface d'assise (9) et un dossier (14) disposé approximativement perpendiculaire à la surface d'assise (9) au niveau d'un bord de l'assise (8) et comportant une surface de contact (15) pour le dos de la personne assise sur la chaise (1),
dans lequel le dossier (14) est conçu pour pivoter latéralement autour d'un axe de pivotement (13) qui traverse la surface de contact (15) et à un angle dans la région de 60° à 120° par rapport à la perpendiculaire au sol sur lequel repose la chaise (1), de sorte qu'un mouvement d'allers et retour vers la droite et la gauche soit possible lorsqu'une personne assise sur la chaise (1) s'appuie contre le dossier (14) avec sa dose,
**caractérisée**
**par** se que l'axe de pivotement (13) est situé entre environ 2 cm et environ 15 cm au-dessus de la surface d'assise (9), et
en se que des dispositifs de réinitialisation sont prevus permettent de ramener le dossier (14) en position normale centrale cependant ces dispositifs de rappel exercent une force progressive.

3. Chaise (1) selon la revendication 2,
**caractérisée**
**en ce que** l'axe de pivotement (13) s'étend selon un angle compris dans la région de 70° et 110° par rapport à la perpendiculaire au sol sur lequel repose la chaise (1).

4. Chaise (1) selon la revendication 3,
**caractérisée**
**en ce que** l'axe de pivotement (13) s'étend selon un angle compris dans la région de 80° et 100° par rapport à la perpendiculaire au sol sur lequel repose la chaise (1).

5. Chaise (1) selon l'une quelconque des revendications précédentes,
**caractérisée**
**en ce que** l'axe de pivotement (13) est situé dans la région environ 5 cm et environ 7 cm au-dessus de la surface d'assise (9).

6. Chaise (1) selon l'une quelconque des revendications précédentes,
**caractérisée**
**en ce que** l'axe de pivot (13) est réglable en hauteur dans une plage prédéterminée par rapport à la partie assise (8) et/ou au dossier (14).

7. Chaise (1) selon l'une quelconque des revendications précédentes,
**caractérisée**
**en ce que** les dispositifs de rappel possèdent une force de rappel prédéterminable.

8. Chaise (1) selon l'une quelconque des revendications précédentes,
**caractérisée**
**en ce que** des dispositifs de verrouillage sont prévus qui maintiennent le dossier (14) dans une position normale centrale et ne permettent que le pivotement latéral du dossier (14) à partir d'une force de réglage prédéterminée ou prédéterminable.

9. Chaise (1) selon l'une quelconque des revendications précédentes,
**caractérisée**
**en ce que** des limites de pivotement sont prévues pour le mouvement de pivotement latéral du dossier (14).

10. Chaise (1) selon la revendication 9,
**caractérisée**
**en ce que** les limites de pivotement pour le mouvement de pivotement latéral du dossier (14) sont réglables.
